# EUROPÄISCHE PATENTSCHRIFT

(11) **EP 2 281 159 B1**
(45) Veröffentlichungstag und Bekanntmachung des Hinweises auf die Patenterteilung: **29.07.2020**
(21) Anmeldenummer: 09738017.4
(22) Anmeldetag: 17.04.2009
(51) Int. Cl.: F25D 23/02, E05D 11/00, E05D 7/081

(54) **TÜR FÜR EIN HAUSHALTSGERÄT**
DOOR FOR A HOUSEHOLD APPLIANCE
PORTE POUR APPAREIL MÉNAGER

(30) Priorität: 29.04.2008 DE 102008021345
(43) Veröffentlichungstag der Anmeldung: 09.02.2011
(73) Patentinhaber: BSH Hausgeräte GmbH, 81739 München (DE)
(72) Erfinder: RAAB, Alfred, 73460 Hüttlingen (DE)
(86) Internationale Anmeldenummer: PCT/EP2009/054617
(87) Internationale Veröffentlichungsnummer: WO 2009/132973

(56) Entgegenhaltungen:
- EP-A- 1 481 612
- DE-U1-202007 007 321
- JP-A- 4 000 176
- JP-A- 4 190 079
- JP-A- 7 218 106
- JP-A- 2003 166 779
- US-A1- 2006 265 960

## Beschreibung

Die Erfindung betrifft eine Tür für ein Haushaltsgerät mit einer Außenwand, einer Innenwand, zwischen denen ein Hohlraum angeordnet ist, und mit einem zwischen Außen- und Innenwand angeordneten Verbindungsstück. Die Erfindung ist auch auf ein Haushaltsgerät gerichtet, welches mit einer entsprechenden Tür ausgestattet ist, insbesondere ein Kühl- oder Gefrierschrank.

Insbesondere Kältegeräte, wie Kühlschränke oder Gefrierschränke, weisen eine doppelwandige Tür mit einer Außen- und Innenwand auf, zwischen denen ein mit isolierendem Schaummaterial ausgefüllter Hohlraum gebildet ist. Die Außenwand wird oft durch ein Türblech gebildet, welches an den Seiten in Richtung der Innenwand umgebogen ist. Nach oben und/oder ist der Hohlraum oft durch ein Verbindungsstück bzw. eine Türabschlussleiste verschlossen, die z.B. als Kunststoff-Spritzgussteil ausgebildet ist.

Die DE 20 2005 014 382 U1 offenbart eine gattungsgemäße Tür für ein Kältegerät mit einer Außenwand und einer Innenwand, die einen Hohlraum seitlich umgeben, und wenigstens einem sog. Abschlussteil, das eine von Außenwand und Innenwand begrenzte obere und untere Öffnung des Hohlraums verschließt. Das Abschlussteil weist eine Grundplatte und eine sich entlang eines Randes der Grundplatte erstreckenden Steg auf. Die Außenwand weist einen gekröpften Randbereich auf, der an einer Innenseite des Stegs anliegt, so dass der Steg bündig mit der Außenwand abschließt.

JP 04 000176 A offenbart eine Kältegerätetür, bei der ein Abdeckelement an einer Türabschlussleiste mittels Rasthaken befestigt wird, wobei die Türabschlussleiste an der Kältegerätetür angeschraubt ist.

Aus der US 2006/0265960 A1 ist eine Tür für ein Haushaltsgerät bekannt, die eine Außenwand und eine Innenwand aufweist, wobei die Wände mit einem Verbindungsstück verbunden sind. Das Verbindungsstück kann zumindest ein mechanisches Koppelelement aufweisen, welches mit einer Koppelkante mittels bei einem Koppelelement ausgebildeten Zähnen koppeln kann. Ein Verbindungsstück kann auch einen Bereich aufweisen, in den ein Schwenkelement einer Schwenkvorrichtung des Haushaltsgeräts eingreifen kann, um eine schwenkbare Lagerung der Tür an dem Gehäuse des Haushaltsgeräts zu ermöglichen.

Es sind ferner Haushaltsgeräte bekannt, bei denen die Außenwand höher ist als die Innenwand, so dass das Abschlussteil zumindest teilweise zur Sichtseite der Tür hin von der Außenwand verdeckt ist.

Um derartige Abschlussteile an der Außenwand zu befestigen, war es bisher notwendig, die Abschlussteile auf eine Abkantung des Türblechs zu stecken, und diese durch Aufstecken je eines zusätzlichen Teils links und rechts in ihrer Lage zu fixieren. Diese Art der Verbindung ist jedoch relativ arbeitsaufwendig, da mehrere Handgriffe notwendig sind.

Die Erfindung hat sich daher die Aufgabe gestellt, eine Tür für ein Haushaltsgerät bereitzustellen, bei dem ein Verbindungsstück, welches zwischen Außen- und Innenseite angeordnet ist, auf besonders einfache Weise an der Tür befestigt werden kann.

Diese Aufgabe löst die Erfindung durch eine Tür gemäß Anspruch 1, bei welcher das Verbindungsstück durch eine formschlüssige Verbindung an der Außenwand befestigt ist. Vorzugsweise zeichnet sich diese formschlüssige Verbindung dadurch aus, dass sie von außen nicht sichtbar ist, weder von der Sichtseite der Tür, noch von der Türinnenseite. Die formschlüssige Verbindung ist dabei z.B. an einer dem Hohlraum zugewandten Seite des Verbindungsstücks ausgebildet.

Dabei verbindet das Verbindungsstück erfindungsgemäß Außen- und Innenwand miteinander. Besonders bevorzugt verschließt es den Hohlraum zwischen Außen- und Innenwand der Tür zu einer Seite hin ab. In diesem Fall kann das Verbindungsstück auch als Türabschlussleiste bezeichnet werden.

Das Verbindungsstück ist vorzugsweise zu einer Sichtseite der Tür hin zumindest teilweise von der Außenwand verdeckt. Besonders vorteilhaft wird die Erfindung somit bei Türen eingesetzt, bei denen die Außenwand etwas länger, insbesondere höher, ist als die Innenwand. Das Verbindungsstück verschließt dann den Hohlraum zwischen Außen- und Innenwand und liegt dabei von der Sichtseite aus betrachtet hinter der Außenwand. Dies führt zu einer einheitlichen Außenseite der Tür. Die Außenwand wird vorzugsweise durch ein Türblech gebildet, welches z.B. aus einem Metallblech gefertigt ist. Die Innenwand besteht vorzugsweise aus Kunststoff, ebenso wie das Verbindungsstück. Besonders bevorzugt ist das Verbindungsstück als Kunststoff-Spritzgussteil ausgebildet.

Bei der formschlüssigen Verbindung handelt es sich erfindungsgemäß um eine Rastverbindung. Erfindungsgemäß weist von Verbindungsstück und Außenwand eines zumindest einen Rasthaken auf, und das andere zumindest eine Rastfläche oder Rastkante. Der Rasthaken hintergreift die Rastfläche bzw. Rastkante und stellt dadurch eine Rastverbindung her.

Das Verbindungsstück kann auch durch eine Kombination aus einer formschlüssigen Rastverbindung und einer kraftschlüssigen, z.B. reibschlüssigen, Verbindung, oder durch Kombinationen einer formschlüssigen Rastverbindung und einer stoffschlüssigen Verbindung an der Außenwand befestigt sein.

Der Rasthaken bzw. die Rastfläche oder Rastkante sind vorzugsweise einstückig mit dem Verbindungsstück ausgebildet. Dadurch erübrigt sich die Verwendung von Zusatzteilen, um das Verbindungsstück an der Außenwand zu befestigen.

Der Rasthaken ist vorzugsweise elastisch federnd am Verbindungsstück oder an der Außenwand angeordnet. Die federnde Bewegung verläuft bevorzugt zumindest teilweise parallel zur Rastfläche oder Rastkante auf dem jeweils anderen Teil, damit der Rasthaken beim Montieren des Verbindungsstücks federnd hinter diese gleiten kann.

Alternativ oder zusätzlich ist die Rastfläche oder Rastkante elastisch federnd, vorzugsweise wiederum in einer Richtung zumindest teilweise parallel zur Rastfläche. Insbesondere in Verbindung mit einem federnden Rasthaken erlaubt dies eine einfache Montage des Verbindungsstücks.

In einer bevorzugten Ausführungsform ist die Außenwand zumindest auf einer Seite zur Bildung eines Außenwand-Seitenabschnitts zur Innenwand hin umgebogen, wobei das Verbindungsstück an dem zumindest einen Außenwand-Seitenabschnitt formschlüssig befestigt ist. Der Außenwand-Seitenabschnitt verdeckt dann vorzugsweise zumindest teilweise die kurzen Seiten des Verbindungsstücks. Besonders bevorzugt ist die Außenwand an beiden Seiten symmetrisch nach innen umgebogen, um eine symmetrische Tür zu schaffen, welche sowohl links als auch rechts an einem Korpus des Haushaltsgeräts angelenkt werden kann. Insbesondere bei Kältegeräten in Standbauweise ist die Außenwand bevorzugt mit einem relativ großen Krümmungsradius zur Innenwand hin umgebogen.

Besonders bevorzugt hintergreift ein am Verbindungsstück gebildeter Rasthaken eine am Außenwand-Seitenabschnitt gebildete Rastkante. Diese Rastkante erstreckt sich bevorzugt über einen substantiellen Teil der Länge der Außenwand und wird vorzugsweise durch einen ersten Abkantungsabschnitt gebildet, der von dem Außenwand-Seitenabschnitt nach innen abgekantet ist. Der erste Abkantungsabschnitt ist vorzugsweise ungefähr parallel zum Außenwand-Seitenabschnitt und ungefähr quer zur Sichtseite der Tür. Die Rastkante wird bevorzugt durch eine Kante des Abkantungsabschnitts gebildet, die der Sichtseite der Tür zugewandt ist. Das Verbindungsstück wird dann beim Einrasten von der Türinnenseite aufgesetzt und in Richtung der Außenwand verschoben, bis der Rasthaken am Verbindungsstück hinter der Kante des ersten Abkantungsabschnitts einrastet.

Vorzugsweise ist der Rasthaken an einer Rippe des Verbindungsstücks angeordnet. Die Rippe ist vorzugsweise ausreichend dünn, um eine elastisch federnde Aufhängung des Rasthakens zu gewährleisten. Insbesondere ist sie quer zu der Rastkante bzw. Rastfläche an der Außentür angeordnet. Vorteilhaft steht die Rippe von einer Grundplatte des Verbindungsstücks nach unten ab und etwa parallel zum Außenwand-Seitenabschnitt, jedoch quer zur Sichtseite angeordnet. Die Rippe ist vorzugsweise nur an einer Seite am Verbindungsstück festgelegt, um federnd verschwenkbar zu sein.

Gemäß einer zweiten Ausführungsform kann die Rastnase auch an der Außenwand angeordnet sein, und eine Rastkante an dem Verbindungsstück hintergreifen. Die Rastnase an der Außenwand kann z.B. durch einen abgewinkelten Abschnitt der Außenwand gebildet sein. Hierfür kann z.B. ein Abschnitt aus dem Außenwand-Seitenabschnitt ausgestanzt und aus der Fläche des Seitenabschnitts herausgebogen sein. Die Rastfläche bzw. Rastfläche am Verbindungsstück kann dann z.B. durch eine Ausnehmung im Verbindungsstück oder in einer Wandung des Verbindungsstücks gebildet werden.

Vorzugsweise ist die Außenwand auf einer Stirnseite der Tür nach innen hin zu einem zweiten Abkantungsabschnitt abgekantet, wobei der zweite Abkantungsabschnitt in eine am Verbindungsstück gebildete Nut aufgenommen ist. Hierzu wird eine Nut-Feder-Verbindung geschaffen, welche das Verbindungsstück in einer Richtung an der Außenwand festlegt, z.B so, dass es nicht nach oben und unten verrutschen kann. Der zweite Abkantungsabschnitt ist vorzugsweise von der oberen Stirnseite der Außenwand abgekantet. Besonders bevorzugt befindet sich die Nut unterhalb einer Oberseite des Verbindungsstücks, so dass hierdurch der obere Abschluss der Tür gebildet ist.

Besonders bevorzugt ist das Verbindungsstück mit zwei der oben beschriebenen Rastverbindungen an der Außenwand befestigt. Diese befinden sich vorzugsweise in der Nähe der beiden kurzen Seiten des Verbindungsstücks.

Das Verbindungsstück weist einen Aufnahmeraum auf, welcher zur Aufnahme eines Scharnierelementes ausgelegt ist. Ein Rasthaken des Verbindungsstücks ist unterhalb des Aufnahmeraums angeordnet. Insbesondere kann der Rasthaken an einer Rippe angeordnet sein, die von der Bodenwand des Aufnahmeraums nach unten absteht.

Die Erfindung ist auch auf ein Haushaltsgerät gerichtet, welches mit einer erfindungsgemäßen Tür ausgestattet ist. Das Haushaltsgerät ist bevorzugt ein Kühl- oder Gefrierschrank.

Weitere Merkmale und Vorteile der Erfindung ergeben sich aus der nachfolgenden Beschreibung eines Ausführungsbeispiels unter Bezugnahme auf die beigefügten Figuren. Es zeigen:
- Fig. 1: eine schematische, perspektivische Ansicht eines Kältegeräts, an dem die vorliegende Erfindung verwirklicht ist, mit geschlossener Tür;
- Fig. 2: eine schematische, perspektivische Ansicht des Kältegeräts der Fig. 1 mit offener Tür;
- Fig. 3: eine perspektivische Ansicht eines Ausschnitts der oberen vorderen Ecke des Korpus eines Kältegeräts, an dem ein Scharnierelement befestigt ist;
- Fig. 4: einen Querschnitt durch einen Lagerbolzen entlang der Linie VII in Fig. 3;
- Fig. 5: eine perspektivische Ansicht auf die linke obere Ecke der Tür, vom Korpus aus gesehen, wobei der obere Rand der Tür abgeschnitten ist;
- Fig. 6: eine perspektivische Ansicht der rechten oberen Ecke des Korpus mit angelenkter Tür;
- Fig. 7: eine perspektivische auseinander gezogene Ansicht auf eine linke obere Ecke eines Verbindungsstücks und Außenwand, leicht von unten gesehen;
- Fig. 8: eine perspektivische auseinander gezogene Ansicht des Verbindungsstücks und der Außenwand der Fig. 7, leicht von oben gesehen;
- Fig. 9: einen Längsschnitt durch den oberen Abschluss der Tür.
- Fig. 10: einen Querschnitt durch eine rechte obere Ecke der Tür eines Haushaltsgeräts, auf einer Höhe unterhalb der Bodenwand des Abschlussstücks.

Fig. 1 zeigt als Ausführungsbeispiel für ein Haushaltsgerät, bei dem die Erfindung verwirklicht ist, einen Kühlschrank 1 in Standbauweise mit einem Korpus 4 und einer Tür 2, die an dem Korpus 4 um eine Achse 3 schwenkbar angelenkt ist. Die Achse 3 verläuft durch die Tür 2 parallel zu einer in Fig. 1 vom Betrachter abgewandten Seitenfläche des Korpus 4.

Die Tür 2 umfasst eine Außenwand 5, die an den Seiten nach innen umgebogen ist und vorteilhaft aus Blech, insbesondere Metallblech, geformt ist. Der dadurch gebildete Hohlraum in der Tür wird zum Kühlschrankinneren hin durch die Innenwand 6 begrenzt, siehe Fig. 2, welche vorteilhaft aus Kunststoff geformt ist. Der zwischen Außenwand 5 und Innenwand 6 gebildete Hohlraum ist mit isolierendem Schaummaterial ausgefüllt.

Außen- und Innenwand sind am oberen Ende der Tür durch ein Verbindungsstück 7 miteinander verbunden, welches gleichzeitig den Hohlraum in der Tür nach oben abschließt. Das Verbindungsstück7 weißt im Wesentlichen eine langgestreckte Quaderform auf, deren Länge etwa der Breite der Tür entspricht. Die Höhe und Tiefe des Verbindungsstücks 7 entsprechen etwa der Dicke der Tür und betragen jeweils wenige cm.

Nach unten ist der Hohlraum ebenfalls durch ein (nicht dargestelltes) unteres Verbindungsstück begrenzt. Dieses kann gleich oder anders ausgebildet sein wie das obere Verbindungsstück 7. Im Verbindungsstück 7 sind auf beiden Seiten Aufnahmeräume 8 vorgesehen. Um die Aufnahmeräume 8 nach oben zu verdecken, wird auf das Verbindungsstück 7 eine in den Fig. 1 und 2 nicht dargestellte Abdeckleiste aufgesetzt. Die Tür ist vorzugsweise um eine Längsachse spiegelsymmetrisch, so dass sie an beiden Seiten an den Korpus angelenkt werden kann.

Fig. 2 zeigt den Kühlschrank der Fig. 1 bei geöffneter Tür. Dadurch sind beide Aufnahmeräume 8 deutlich zu erkennen. Auf der Seite der Schwenkachse 3 ragt in den dort angeordneten Aufnahmeraum 8 der Tragarm eines Scharnierelementes 10, welches am oberen Abschnitt 9 des der Tür 2 zugewandten vorderen Rahmens des Korpus 4 befestigt ist. Vorzugsweise sind am oberen Abschnitt 9 ferner Anzeige- und/oder Bedienelemente für den Kühlschrank angeordnet.

Aus den Fig. 1 und 2 ist ferner zu erkennen, dass die Außenwand 5 in Richtung der Schwenkachse 3 länger ist als die Innenwand 6, sodass das Verbindungsstück 7 zur Sichtseite hin ganz oder teilweise von der Außenwand 5 verdeckt ist. Dadurch weist die Tür 2 nach außen eine einheitliche, durch die Außenwand 5 gebildete Außenfläche auf, was einen ansprechenden ästhetischen Eindruck bewirkt.

Fig. 3 zeigt eine perspektivische Ansicht auf eine rechte obere Ecke des Korpus 2, an dem das in Fig. 2 erkennbare Scharnierelement 10 befestigt ist. Das Scharnierelement 10 ist aus einem hochkant orientierten Streifen Grobblech geformt und weist einen Montageabschnitt 11 zur Befestigung am Korpus 4 des Haushaltsgeräts 1 und einen vom Montageabschnitt 11 abstehenden Tragarm 12 auf, an dessen Ende zwei identische nach oben bzw. unten abstehende Lagerzapfen 16a und 16b (verdeckt) angeordnet sind. Im Montageabschnitt 11 sind zwei Bohrungen 17 zu erkennen, die vorgesehen sind, um (nicht dargestellte) Schrauben aufzunehmen, mit denen das Scharnierelement 10 am Korpus 4 des Haushaltsgerätes 1 befestigt ist.

In Fig. 3 ist ferner ein Lagerbolzen 20 erkennbar, der auf den unteren Lagerzapfen 16b aufgesetzt ist. Ein Querschnitt des Lagerbolzens 20 entlang der Linie VII ist in Fig. 4 gezeigt. Der Lagerbolzen 20 weist einen unteren Abschnitt mit kreiszylinderförmiger Außenfläche auf, welcher zur Lagerung in einem an der Tür festgelegten Lagerauge vorgesehen ist. Nach oben steht auf einer Seite ein schalenartiger Abschnitt 19 ab, welcher als Kabelkanal und als Verkleidung für den Endabschnitt des Scharnierelements 10 dient.

Wie aus Fig. 4 ersichtlich, ist im Lagerbolzen 20 ein im Querschnitt viereckiges Loch 22 vorgesehen, welche den Lagerzapfen 16b spielfrei aufnimmt. Angrenzend an das Loch 22 ist ein parallel zur Schwenkachse verlaufender Kabelkanal 21 mit ovalem oder beliebigem Querschnitt angeordnet, der zur Führung von Kabeln vom Korpus 4 in die Tür 2 vorgesehen ist. Vorzugsweise sind der Kabelkanal 21 und das Loch 22 durchgehend.

Fig. 5 zeigt eine perspektivische Ansicht in den Aufnahmeraum 8 in der rechten oberen Ecke der Tür 2, vom Korpus 4 aus gesehen. Der obere Abschnitt einschließlich der Abdeckleiste der Tür 2 ist zu Zwecken der besseren Sichtbarkeit abgeschnitten. Nach unten ist die Innenwand 6 erkennbar, an deren äußeren Rändern eine Magnetdichtung 29 angeordnet ist. Oberhalb der Innenwand 6 schließt sich das Verbindungsstück 7 an. Dahinter ist die Außenwand 5 angeordnet, die zur Seite hin zu einem Außenwand-Seitenabschnitt 25 umgebogen ist. Zusammen mit einem Seitenwandabschnitt 51 des Verbindungsstücks 7 bildet der Außenwand-Seitenabschnitt 25 somit die Seitenwand 28 des Aufnahmeraums 8 in der Tür 2.

Der Aufnahmeraum 8 weist ferner eine Bodenwand 37 und eine Wandung 38 zur Sichtseite der Tür auf, in die eine Tasche 39 eingelassen ist. Im Bereich der Tasche 39 verläuft die Wandung 39 parallel zu und sehr nahe oder anliegend an der Außenwand 5.

Im Verbindungsstück 7 ist ferner das Lagerauge 24 durch Ausformung einer Lagerhülse 23 gebildet, in der der Lagerbolzen 20 (in Fig. 5 nicht dargestellt) aufgenommen ist.

Schließlich ist in Fig. 5 ein Öffnungsbegrenzungskörper 30 zu sehen, der durch ein Drahtelement gebildet ist, welches einen ungefähr parallel zur Schwenkachse verlaufenden ersten Endabschnitt 32 aufweist. Dieser Endabschnitt 32 hintergreift den Tragarm 12 und definiert dadurch eine öffnungsbegrenzte Stellung der Tür. Der zweite Endabschnitt 34 des Öffnungsbegrenzungskörpers 30 ist zu einer Öse gekrümmt und in einer Mulde 35 im Boden 37 des Verbindungsstücks 7 aufgenommen. Dadurch ist er formschlüssig an der Tür festgelegt. In der Mitte der Öse ist der zweite Endabschnitt 34 zusätzlich durch eine Schraube 31 befestigt. Der mittlere Abschnitt 33 des Öffnungsbegrenzungskörpers 30 verläuft entlang einer gegenüber der Schwenkachse 3 schräg ausgerichteten Auflagefläche 36, die ebenfalls im Boden 37 des Verbindungsstücks 7 ausgeformt ist.

Fig. 6 zeigt wie Fig. 3 eine perspektivische Ansicht der oberen rechten Ecke des Kühlschranks 1, mit angelenkter Tür. Im Gegensatz zur Fig. 3 ist der untere Abschnitt des Lagerbolzens 20 in der Lagerhülse 23 des Lagerauges 24 schwenkbar aufgenommen. Dabei hintergreift der erste Endabschnitt 32 des Öffnungsbegrenzungskörpers 30 den Tragarm 12 und ist daher in Fig. 6 verdeckt. Nach oben ist der Aufnahmeraum 8 durch eine Abdeckleiste 43 abgedeckt. Ferner zeigt Fig. 6 ein Kabelbündel 45, welches durch den Kabelkanal 21 im Lagerbolzen 20 in den Hohlraum der Tür 2 geführt ist.

In Fig. 7 ist nunmehr auch die Unterseite des Verbindungsstücks 7 erkennbar. Dieses weist eine dem Korpus zugewandte Wandabschnitt 73 und zwei der Stabilität dienende Wandungen 74, 75 auf. Die Bodenwand 37 des Aufnahmeraums 8 ist durch diese Wandungen 74, 75 verdeckt. Die Lagerhülse 23 erstreckt sich vom Lagerauge 24 nach unten in den Hohlraum hinein, damit Kabel von dem Korpus in die Tür geführt werden können. Zwischen der Hülse 23 und dem Seitenwandabschnitt 51 des Aufnahmeraums 8 ragt eine Rippe 71 nach unten, an dem eine Rastnase 70 ausgebildet ist. Im montierten Zustand hintergreift die Rastnase mit ihrer Rastfläche 80 eine Kante des ersten Abkantungsabschnitts 77 der Außenwand 5, welche in Fig. 7 verdeckt, jedoch in Fig. 8 erkennbar ist.

Gemäß Fig. 8 ist die Außenwand 5 an der linken Seite der Tür zu einem Außenwand-Seitenabschnitt 25 umgebogen, welcher ungefähr senkrecht auf die Sichtfläche bzw. Frontseite der Tür steht, die von der Außenwand 5 gebildet wird. Am nach innen gewandten Ende ist der Außenwand-Seitenabschnitt 25 wiederum zu einem ersten Abkantungsabschnitt 77 abgewinkelt. Dieser verläuft an seiner Kante ungefähr parallel zum Außenwand-Seitenabschnitt 25, so dass seine Kante 82 der Sichtfläche der Tür zugewandt ist.

Beim Aufsetzen des Verbindungsstücks 7 auf die Seitenwand 5 rastet der Rasthaken 70 mit seiner Rastfläche 80 hinter die Rastkante 82 des ersten Abkantungsabschnitts 77 ein und schafft so eine formschlüssige Verbindung.

Dabei schiebt sich der Seitenwandabschnitt 51 des Aufnahmeraums 8 in den Bereich 62, in dem in der Außenwand 5 eine Aussparung gebildet ist. Dabei überlappt der Seitenwandabschnitt 51 leicht den Außenwand-Seitenabschnitt 25, um eine durchgehende Außenfläche zu schaffen.

Unterhalb des dem Korpus zugewandten Wandabschnitts 73 schließt sich die Innenwand 6 (nicht dargestellt) der Tür an.

Da die Rastkante 82 des ersten Abkantungsabschnitt 77 sich über einen Großteil der Länge der Tür erstreckt, kann die Rastnase 70 auch nach dem Einrasten noch nach oben und unter verschoben werden. Damit das Verbindungsstück nach dem Einrasten hinter die Rastkante 82 auch in diese Richtung an der Außentür festgelegt ist, ist an einem oberen Abschlussflansch 59, dem sogenannten Dom, des Verbindungsstücks 7 einen Nut 76 ausgebildet, die in der Längsschnittszeichnung der Fig. 9 erkennbar ist. In die Nut 76 wird ein zweiter Abkantungsabschnitt 63 an der oberen Stirnseite der Außenwand 5 eingeschoben, so dass eine Nut-Feder-Verbindung geschaffen wird. Von der Sichtseite der Tür, in der Fig. 9 von rechts gesehen, ist das Verbindungsstück 7 somit praktisch vollständig von der Außenwand 5 verdeckt.

Fig. 10 zeigt die Rastverbindung zwischen Verbindungsstück 7 und Außenwand 5 nochmals im Querschnitt auf einer Höhe unterhalb des Rasthakens 70, von unten gesehen.

Gut sichtbar ist zunächst die Lagerhülse 23, durch die der Abschlussflansch 59 sichtbar ist. Nach außen hin wird die Sichtseite der Tür von der Außenwand 5 begrenzt, die das Verbindungsstück 7 somit praktisch vollständig nach außen bedeckt. Die Wandungen 74, 75 sind in der Fig. 8 geschnitten, während die Bodenwand 37 ebenso wie die Wandung 73 von unten gesehen wird.

Von der Außenwand 5 ist ein Außenwand-Seitenabschnitt 25 abgewinkelt, der etwa parallel und bündig zu einer Seitenwand des Korpus 4 verläuft und an seinem dem Korpus 4 zugewandten Ende zur Bildung des ersten Abkantungsabschnitts 7 umgebogen ist. Der Krümmungsradius dieser Biegung beträgt ca. 0,5 - 4 mm. Im dargestellten Beispiel ist der erste Abkantungsabschnitt 77 etwa parallel zum Außenwand-Seitenabschnitt 25, er könnte jedoch auch in einem Winkel zu diesem angeordnet sein. Hinter dem ersten Abkantungsabschnitt 77 ist der Rasthaken 70 eingerastet, wobei dessen Rastfläche 80 die Rastkante 82 des Abkantungsabschnitts 77 hintergreift. Der Rasthaken ist an einer federnden Rippe 71 angeordnet.

Bei der Montage des Verbindungsstücks 7 wird dieses entlang des Pfeils P an die Außenwand 5 angedrückt. Die Montage wird dadurch vereinfacht, dass sowohl die Außenwand 5 bzw. der Außenwand-Seitenabschnitt 25 leicht nach außen federt, und darüber hinaus die Rippe 71 leicht nach innen federt. Dadurch kann die Rastnase 70, wenn das Verbindungsstück 7 in Richtung des Pfeils P bewegt wird, leicht hinter den Abkantungsabschnitt 77 gleiten.

## Patentansprüche

1. Tür (2) für ein Haushaltsgerät (1) mit einer Außenwand (5), einer Innenwand (6), zwischen denen ein Hohlraum angeordnet ist, und mit einem zwischen Außen- und Innenwand (6) angeordnetem Verbindungsstück (7), welches die Außenwand (5) und die Innenwand (6) miteinander verbindet und das durch eine formschlüssige Verbindung an der Außenwand (5) befestigt ist, wobei von Verbindungsstück (7) und Außenwand (5) das eine zumindest einen Rasthaken (70) aufweist, und das andere eine Rastfläche oder Rastkante (82), wobei das Verbindungsstück (7) einen Aufnahmeraum (8) aufweist, welcher zur Aufnahme eines Scharnierelements (10) ausgelegt ist, **dadurch gekennzeichnet, dass** der Rasthaken (70) des Verbindungsstücks (7) unterhalb des Aufnahmeraums (8) angeordnet ist.

2. Tür (2) nach Anspruch 1, **dadurch gekennzeichnet, dass** der Rasthaken (70) bzw. die Rastfläche oder Rastkante einstückig mit dem Verbindungsstück (7) ausgebildet sind.

3. Tür (2) nach Anspruch 1 oder 2, **dadurch gekennzeichnet, dass** der Rasthaken (70) elastisch federt.

4. Tür (2) nach Anspruch 1, 2 oder 3, **dadurch gekennzeichnet, dass** die Rastfläche oder Rastkante (82) elastisch federt.

5. Tür (2) nach einem der vorhergehenden Ansprüche, **dadurch gekennzeichnet, dass** die Außenwand (5) zumindest auf einer Seite zur Bildung eines Außenwand-Seitenabschnitts (25) zur Innenwand (6) hin umgebogen ist, wobei das Verbindungsstück (7) an dem zumindest einen Außenwand-Seitenabschnitt (25) formschlüssig befestigt ist.

6. Tür (2) nach einem der vorhergehenden Ansprüche, **dadurch gekennzeichnet, dass** ein am Verbindungsstück (7) gebildete Rasthaken (70) die am Außenwand-Seitenabschnitt (25) gebildete Rastkante (82) hintergreift.

7. Tür (2) nach einem der vorhergehenden Ansprüche, **dadurch gekennzeichnet, dass** ein Endabschnitt des Außenwand-Seitenabschnitts (25) nach innen abgekantet ist, um einen ersten Abkantungsabschnitt (77) zu bilden, wobei die Rastkante (82) der Außenwand (5) durch eine Kante des Abkantungsabschnitts (77) gebildet wird.

8. Tür (2) nach einem der vorhergehenden Ansprüche, **dadurch gekennzeichnet, dass** der Rasthaken (70) an einer Rippe (71) des Verbindungsstücks (7) angeordnet ist.

9. Tür (2) nach Anspruch 8, **dadurch gekennzeichnet, dass** die Rippe (71) parallel zu einer Stirnseite der Tür (2) angeordnet ist.

10. Tür (2) nach einem der Ansprüche 1 bis 7, **dadurch gekennzeichnet, dass** die Außenwand (5) eine Rastnase aufweist, welche eine Rastkante an dem Verbindungsstück (7) hintergreift.

11. Tür (2) nach Anspruch 10, **dadurch gekennzeichnet, dass** die Rastnase durch einen abgewinkelten Abschnitt der Außenwand (5) und die Rastkante durch eine Ausnehmung im Verbindungsstück (7) gebildet wird.

12. Tür (2) nach einem der vorhergehenden Ansprüche, **dadurch gekennzeichnet, dass** das Verbindungsstück (7) den Hohlraum zwischen Außen- und Innenwand zu einer Stirnseite hin verschließt.

13. Tür (2) nach einem der vorhergehenden Ansprüche, **dadurch gekennzeichnet, dass** das Verbindungsstück (7) mit zwei Rastverbindungen an der Außenwand (5) befestigt ist.

14. Tür (2) nach einem der vorhergehenden Ansprüche, **dadurch gekennzeichnet, dass** die Außenwand (5) aus einem Metallblech gefertigt ist.

15. Tür (2) nach einem der vorhergehenden Ansprüche, **dadurch gekennzeichnet, dass** das Verbindungsstück (7) aus Kunststoff hergestellt ist.

16. Haushaltsgerät (1), insbesondere Kältegerät, ausgestattet mit einer Tür (2) nach einem der vorhergehenden Ansprüche.

## Claims

1. Door (2) for a household appliance (1) having an external wall (5) and an internal wall (6) between which there is disposed a hollow space, and having a connection piece (7) arranged between external and internal wall (6), which connection piece (7) joins the external wall (5) and the internal wall (6) to each other and is secured to the external wall (5) by means of a form-locking connection, wherein one of the elements out of connection piece (7) and external wall (5) has at least one latching hook (70), and the other a latching engagement surface or edge (82), wherein the connection piece (7) has a receiving space (8) which is configured for accommodating a hinge element (10), **characterised in that** the latching hook (70) of the connection piece (7) is disposed below the receiving space (8).

2. Door (2) according to claim 1, **characterised in that** the latching hook (70) and/or the latching engagement surface or edge are/is embodied as a single piece with the connection piece (7).

3. Door (2) according to claim 1 or 2, **characterised in that** the latching hook (70) is elastically resilient.

4. Door (2) according to claim 1, 2 or 3, **characterised in that** the latching engagement surface or edge (82) is elastically resilient.

5. Door (2) according to one of the preceding claims, **characterised in that** the external wall (5) is bent round on at least one side toward the internal wall (6) in order to form an external wall side section (25), wherein the connection piece (7) is fixed in a form-locking manner to the at least one external wall side section (25).

6. Door (2) according to one of the preceding claims, **characterised in that** a latching hook (70) formed on the connection piece (7) engages behind a latching engagement edge (82) formed on the external wall side section (25).

7. Door (2) according to one of the preceding claims, **characterised in that** an end section of the external wall side section (25) is folded inward in order to form a first folded edge section (77), wherein the latching engagement edge (82) of the external wall (5) is formed by an edge of the folded edge section (77).

8. Door (2) according to one of the preceding claims, **characterised in that** the latching hook (70) is disposed on a rib (71) of the connection piece (7).

9. Door (2) according to claim 8, **characterised in that** the rib (71) is disposed parallel to a front face of the door (2).

10. Door (2) according to one of claims 1 to 7, **characterised in that** the external wall (5) has a latching projection which engages behind a latching engagement edge on the connection piece (7).

11. Door (2) according to claim 10, **characterised in that** the latching projection is formed by means of an angled section of the external wall (5) and the latching engagement edge by means of a cutout in the connection piece (7).

12. Door (2) according to one of the preceding claims, **characterised in that** the connection piece (7) closes off the hollow space between external and internal wall toward a front face.

13. Door (2) according to one of the preceding claims, **characterised in that** the connection piece (7) is fixed to the external wall (5) by means of two latching engagement connections.

14. Door (2) according to one of the preceding claims, **characterised in that** the external wall (5) is manufactured from a metal sheet.

15. Door (2) according to one of the preceding claims, **characterised in that** the connection piece (7) is produced from plastic.

16. Household appliance (1), in particular a refrigeration appliance, fitted with a door (2) according to one of the preceding claims.

## Revendications

1. Porte (2) pour un appareil ménager (1) comprenant une paroi extérieure (5), une paroi intérieure (6), entre lesquelles un espace creux est ménagé, et comprenant une pièce de jonction (7) disposée entre la paroi extérieure et la paroi intérieure (6), qui relie la paroi extérieure (5) et la paroi intérieure (6) et qui est fixée par un assemblage par ajustement de forme à la paroi extérieure (5), dans laquelle, parmi la pièce de jonction (7) et la paroi extérieure (5), l'une des deux comprend au moins un crochet d'encliquetage (70) et l'autre comprend une surface d'encliquetage ou un bord d'arrêt (82), et la pièce de jonction (7) comprend un espace de réception (8) configuré pour recevoir un élément de charnière (10),
**caractérisée en ce que** le crochet d'encliquetage (70) de la pièce de jonction (7) est disposé en dessous de l'espace de réception (8).

2. Porte (2) selon la revendication 1, **caractérisée en ce que** le crochet d'encliquetage (70) resp. la surface d'encliquetage ou le bord d'arrêt sont formés d'une seule pièce avec la pièce de jonction (7).

3. Porte (2) selon la revendication 1 ou 2, **caractérisée en ce que** le crochet d'encliquetage (70) fait ressort de façon élastique.

4. Porte (2) selon la revendication 1, 2 ou 3, **caractérisée en ce que** la surface d'encliquetage ou le bord d'arrêt (82) fait ressort de façon élastique.

5. Porte (2) selon l'une des revendications précédentes, **caractérisée en ce que** la paroi extérieure (5) est recourbée au moins sur un côté jusqu'à la paroi intérieure (6) pour former une partie latérale de paroi extérieure (25), dans laquelle la pièce de jonction (7) est fixée par ajustement de forme à la au moins une partie latérale de paroi extérieure (25).

6. Porte (2) selon l'une des revendications précédentes, **caractérisée en ce qu'**un crochet d'encliquetage (70) formé sur la pièce de jonction (7) vient en prise par l'arrière avec le bord d'arrêt (82) formé sur la partie latérale de la paroi extérieure (25).

7. Porte (2) selon l'une des revendications précédentes, **caractérisée en ce qu'**une partie d'extrémité de la partie latérale de paroi extérieure (25) est repliée vers l'intérieur pour former une première partie de pliure (77), dans laquelle le bord d'arrêt (82) de la paroi extérieure (5) est formé par un bord de la partie de pliure (77).

8. Porte (2) selon l'une des revendications précédentes, **caractérisée en ce que** le crochet d'encliquetage (70) est disposé sur une nervure (71) de la pièce de jonction (7).

9. Porte (2) selon la revendication 8, **caractérisée en ce que** la nervure (71) est parallèle à une face frontale de la porte (2).

10. Porte (2) selon l'une des revendications 1 à 7, **caractérisée en ce que** la paroi extérieure (5) comprend un ergot d'encliquetage qui vient en prise par derrière avec un bord d'arrêt sur la pièce de jonction (7).

11. Porte (2) selon la revendication 10, **caractérisée en ce que** l'ergot d'encliquetage est formé par une partie coudée de la paroi extérieure (5) et le bord d'arrêt est formé par un évidement dans la pièce de jonction (7).

12. Porte (2) selon l'une des revendications précédentes, **caractérisée en ce que** la pièce de jonction (7) ferme l'espace creux entre la paroi extérieure et la paroi intérieure jusqu'à un côté avant.

13. Porte (2) selon l'une des revendications précédentes, **caractérisée en ce que** la pièce de jonction (7) est fixée à la paroi extérieure (5) par deux liaisons à encliquetage.

14. Porte (2) selon l'une des revendications précédentes, **caractérisée en ce que** la paroi extérieure (5) est fabriquée en une tôle métallique.

15. Porte (2) selon l'une des revendications précédentes, **caractérisée en ce que** la pièce de jonction (7) est fabriquée en matière plastique.

16. Appareil ménager (1), en particulier appareil frigorifique, équipé d'une porte (2) selon l'une des revendications précédentes.
